# EUROPÄISCHE PATENTSCHRIFT

(11) **EP 1 256 669 B1**
(45) Veröffentlichungstag und Bekanntmachung des Hinweises auf die Patenterteilung: **31.05.2006**
(21) Anmeldenummer: 02005465.6
(22) Anmeldetag: 09.03.2002
(51) Int. Cl.: E05B 9/08

(54) **Schliesszylinder**
Lock cylinder
Serrure cylindrique

(30) Priorität: 07.05.2001 DE 10122125
(43) Veröffentlichungstag der Anmeldung: 13.11.2002
(73) Patentinhaber: HUWIL-Werke GmbH Möbelschloss- u. Beschlagfabriken, 53809 Ruppichteroth (DE)
(72) Erfinder: Schmidt, Klaus-Dieter, 51588 Nümbrecht (DE); Hirtsiefer, Artur, 53819 Neunkirchen (DE); Grönwoldt, Rolf, 53809 Ruppichteroth (DE)
(74) Vertreter: Harwardt, Günther

(56) Entgegenhaltungen:
- DE-C- 885 367
- DE-C- 4 101 978
- DE-U- 8 512 364
- US-A- 1 761 092
- US-A- 3 434 316
- US-A- 4 484 462

## Beschreibung

Die Erfindung betrifft einen Schließzylinder, umfassend
- ein Zylindergehäuse,
   mit einem ersten axialen Ende und einem zweiten axialen Ende sowie einer Längsachse,
   mit einem vom ersten axialen Ende ausgehenden ersten Bohrungsabschnitt, der in einen dazu im Querschnitt reduzierten zweiten Bohrungsabschnitt in Richtung zum zweiten axialen Ende mit einer ersten Stufenfläche übergeht, der wiederum in einem vom zweiten axialen Ende ausgehenden dritten Bohrungsabschnitt mit gegenüber dem zweiten Bohrungsabschnitt vergrößerten Querschnitt unter Bildung einer zweiten Stufenfläche endet,
   wobei zwischen der ersten Stufenfläche und der zweiten Stufenfläche ein Durchbruch zum Einführen eines Werkzeugs verläuft, der zur zweiten Stufenfläche hin mit einer in dieser angeordneten Vertiefung in Verbindung steht, welche wiederum entfernt von dem Durchbruch mit einer Ausnehmung in Verbindung steht;
- einen gebogenen Federstab,
   der mit einem Ende in der Ausnehmung festgelegt ist und in der Vertiefung zum Durchbruch geführt ist und mit seinem anderen Ende diesen quert oder in diesen hineinragt, um mit einem eingeführten Werkzeug in Wirkverbindung stehen zu können;
- einen Zylinderkern,
   der einen in dem ersten Bohrungsabschnitt gelagerten Kernabschnitt besitzt,
   der einen Kupplungsansatz aufweist, der durch den zweiten Bohrungsabschnitt hindurch und zumindest bis in den dritten Bohrungsabschnitt reicht,
   der in seinem Kupplungsansatz eine Ringnut zum Eingriff des Federstabs aufweist, und
   der einen Führungskanal für das Einführen eines Werkzeugs aufweist, dessen zur ersten Stufenfläche weisendes Ende in einer zu dem Durchbruch ausgerichteten Position durch Verstellen des Zylinderkerns bringbar ist; und
- einen Adapter,
   der in dem dritten Bohrungsabschnitt drehbar festgelegt ist und drehfest mit dem Kupplungsansatz verbunden ist.

In der DE 41 01 978 C1 ist ein solcher Schließzylinder beschrieben. Das Zylindergehäuse weist einen ersten Bohrungsabschnitt auf, der von seinem ersten axialen Ende ausgeht und der in einem zweiten, im Querschnitt zum ersten Bohrungsabschnitt verringerten zweiten Bohrungsabschnitt endet, der bis zum zweiten axialen Ende des Zylindergehäuses geführt ist. Der Zylinderkern weist einen Abschnitt auf, der in dem ersten Bohrungsabschnitt aufgenommen ist und einen Kupplungsansatz trägt, der sich durch den zweiten Bohrungsabschnitt hindurch erstreckt und über das zweite axiale Ende des Zylindergehäuses axial vorsteht. An dem zweiten axialen Ende des Zylindergehäuses ist ein massives Führungsteil angesetzt, in dem ein Adapter gelagert ist, der mit dem Kupplungsansatz drehfest verbunden ist. Je nach Ausbildung des Schlosses, mit dem der Schließzylinder verbunden werden soll, kann der Adapter beispielsweise einen Schließriegel, Schließhebel, Schließhaken oder dergleichen tragen. Zur Sicherung des Zylinderkerns im Zylindergehäuse gegen Auszug dient ein Federstab in Form eines Runddrahtes, welcher zur Bildung eines Einspannendes, eines Anlaufendes und eines Zwischenbereiches mehrfach gebogen ist. Mit dem Einspannende ist er am Zylindergehäuse festgelegt. Sein Anlaufende ist durch ein Werkzeug beaufschlagbar, so dass der Zwischenbereich des Federstabs außer Eingriff zu einer Ringnut im Kupplungsansatz bewegbar ist. Der Zylinderkern kann dann herausgezogen und durch einen anderen ersetzt werden. Der Federstab ist zwischen dem Führungsteil und dem Zylindergehäuse in einer Vertiefung gehalten. Von Nachteil ist, dass infolge des Führungsteils, dass den Adapter vollständig aufnimmt, der Schließzylinder insgesamt lang baut. Das Anlaufende des Federstabs liegt in einer Ausnehmung des Zylindergehäuses, die vom Zuhaltekanal aus über eine Einführöffnung und eine Zentrierbohrung durch ein drahtförmiges Werkzeug zugänglich ist. Das drahtförmige Werkzeug wird axial in diese eingeführt und durch Ausüben einer Axialkraft auf dieses beaufschlagt das Ende des an sich dünnen drahtförmigen Werkzeugs das schräg verlaufende Anlaufende des Federstabs und lenkt diesen seitlich aus, um den Zwischenbereich aus der Ringnut im Kupplungsansatz herauszubewegen. Ungünstig dabei ist die aufzubringende hohe axiale Kraft. Ferner wirken sich bereits kleinere Toleranzabweichungen auf die Wirkung des Werkzeuges negativ aus.

Der Erfindung liegt die Aufgabe zugrunde, einen Schließzylinder vorzuschlagen, der kurz baut, der trotzdem eine sichere Führung des Adapters bietet und bei dem die Betätigung für das Lösen des Zylinderkerns leichter und sicherer gestaltet ist.

Gelöst wird diese Aufgabe erfindungsgemäß durch einen eingangs genannten Schließzylinder, wobei der Durchbruch in Form eines gebogenen Schlitzes verläuft, der konzentrisch zur Längsachse verlaufende Begrenzungsflächen aufweist, so dass bei eingeführten Werkzeug durch Verschwenken des Zylinderkerns mittels eines Schlüssels der Federstab außer Eingriff zur Ringnut am Kupplungsansatz gelangt.

Die besondere Lagerung des Adapters führt zu einem kurzbauenden Schließzylinder und einer besonders günstigen Betätigung für den Wechselvorgang. Dadurch, dass das Werkzeug in den Durchbruch eintreten kann, wird es genau geführt und wird ferner durch den Führungskanal im Zylinderkern gehalten. Durch Betätigung des Schlüssels wird das Werkzeug über den Zylinderkern in dem Durchbruch bewegt und beaufschlagt den Federstab, so dass dieser sicher und leicht außer Eingriff zur Ringnut im Kupplungsansatz des Zylinderkerns bewegt wird.

In Ausgestaltung der Erfindung ist vorgesehen, dass der Adapter durch ein Halteelement, dass am Zylindergehäuse befestigt ist, in der dritten Bohrungsstufe drehbar festgelegt ist. Dabei kann dieses einen federnden Ansatz aufweisen, der zum Eingriff mit einer Vertiefung im Adapter bestimmt ist, um den Zylinderkern in einer eindeutigen Position festzulegen. Vorzugsweise ist das Halteelement durch ein Blechformteil dargestellt. Dabei kann dieses zusätzlich Halteschenkel aufweisen, die genutzt werden können um das Zylindergehäuse an einem dünnwandigen Bauteil, beispielsweise an der Frontplatte einer Schublade oder an einer Tür, die aus Blech hergestellt sind, festzulegen.

Zur Drehbegrenzung des Zylinderkerns gegenüber dem Zylindergehäuse ist vorgesehen, dass das Halteelement mit Anschlägen versehen ist, die mit Anschlägen am Adapter zusammenarbeiten. Dabei ist es zusätzlich möglich, das Halteelement so zu gestalten, dass es in verschiedenen Drehpositionen zum Zylindergehäuse um die Längsachse festgelegt werden kann. Hierdurch ist es möglich, eine einfache Anpassung an verschiedene Anwendungsfälle des Schließzylinders vorzunehmen. Der Federstab ist vorzugsweise aus einem Runddraht hergestellt.

Vorzugsweise ist vorgesehen, dass der Führungskanal in einer Ebene, die die Längsachse enthält, verläuft.

Zwei bevorzugte Ausführungsbeispiele der Erfindung sind in der Zeichnung schematisch dargestellt und anhand derselben näher erläutert.

Es zeigt
- Figur 1: einen Längsschnitt durch den Schließzylinder, wobei sich der Zylinderkern zum Zylindergehäuse in der Wechselposition befindet und ein Werkzeug zum Lösen eingeführt ist,
- Figur 2: einen Schnitt II-II von Figur 1, jedoch bei noch eingerastetem Federstab,
- Figur 3: den Schnitt II-II gemäss Figur 2, jedoch bei gelöster Sicherung,
- Figur 4: eine Ansicht auf das adapterseitige Ende des Schließzylinders,
- Figur 5: das adapterseitige Ende des Schließzylinders im Schnitt gemäss Schnittlinie V-V von Figur 4,
- Figur 6: einen sich auf die Lagerung des Adapters beziehenden Teilabschnitt gemäss Schnittlinie VI-VI von Figur 4,
- Figur 7: eine perspektivische Explosionsdarstellung des Zylindergehäuses mit dem daraus herausgezogenen Zylinderkern,
- Figur 8: eine perspektivische Darstellung des Zylinderkerns und
- Figur 9: eine perspektivische Ansicht eines Schließzylinders mit einer weiteren Ausführungsform des Halteelementes, das gleichzeitig zur Festlegung des Zylindergehäuses in einem dünnwandigen, zu verschließenden Behältnis, beispielsweise aus Blech, dient.

Aus den Figuren 1 bis 5 ist die nähere Gestaltung des Zylindergehäuses 1 erkennbar, welches die Längsachse 2 aufweist. Bezogen auf die Längsachse 2 besitzt das Zylindergehäuse 1 ein erstes axiales Ende 3 und ein zweites axiales Ende 4. Zum zweiten axialen Ende 4 hin ist an dem Zylindergehäuse 1 eine Flanschplatte 5 zur Befestigung des Zylindergehäuses 1 an einem Möbel dargestellt.

Das Zylindergehäuse 1 besitzt einen ersten Bohrungsabschnitt 6, der vom ersten axialen Ende 3 ausgeht. Dieser endet in einer ersten Stufenfläche 7. Von dieser ersten Stufenfläche 7 geht ein im Querschnitt zum ersten Bohrungsabschnitt 6 verringerter zweiter Bohrungsabschnitt 8 aus. Dieser endet in einer zweiten Stufenfläche 10, die durch einen dritten Bohrungsabschnitt 9 entsteht, der vom zweiten axialen Ende 4 des Zylindergehäuses 1 ausgeht und einen Querschnitt aufweist, der im Verhältnis zu dem des zweiten Bohrungsabschnittes 8 vergrößert ist. Die Stufenfläche zwischen dem dritten Bohrungsabschnitt 9 und dem zweiten Bohrungsabschnitt 8 trägt das Positionszeichen 10. In dem ersten Bohrungsabschnitt 6 verlaufen mehrere umfangsverteilte, mindestens jedoch zwei Zuhaltekanäle, von denen einer mit 11 bezeichnet ist und sich parallel zur Längsachse 2 erstreckt. Zwischen der ersten Stufenfläche 7 und der zweiten Stufenfläche 10 verläuft in Umfangsrichtung um die Längsachse 2 zum Haltekanal 11 ausgerichtet ein gebogener Durchbruch 12. Dieser weist die Form eines gebogenen Schlitzes auf, dessen Wandungen bzw. Begrenzungsflächen konzentrisch zur Längsachse 2 angeordnet sind. In die zweite Stufenfläche 10 ist eine Vertiefung 13 eingearbeitet, die durch zwei unter einem Winkel stehende Begrenzungsfläche 14 begrenzt ist und mit dem Durchbruch 12 kommuniziert. Dem Durchbruch 12 etwa diametral gegenüberliegend schließt sich an die Vertiefung 13 eine Ausnehmung 16 an. Außen im Bereich des ersten axialen Endes 3 ist an dem Zylindergehäuse 1 eine Markierung 17 angebracht, die später erläutert werden wird und die aus Figur 7 ersichtlich ist. Ein gebogener Federstab 18 aus einem Runddraht ist mit seinem einen Ende 19 in der Ausnehmung 16 festgelegt. Das andere Ende 20 ragt in den Bereich des Durchbruchs 12 hinein, wobei dieses Ende abgebogen sein kann und sich bis in den Durchbruch 12 hinein erstreckt. Alternativ kann der Federstab 18 den Durchbruch querend angeordnet sein. Im Zwischenbereich zwischen den beiden Enden 19, 20 ist der Federstab 18 abgewinkelt. In der Verriegelungsstellung gemäss Figur 2 befinden sich dabei dessen abgewinkelten Abschnitte im Abstand zu den Begrenzungsflächen 14, 15 der Vertiefung 13. Von dem zweiten axialen Ende 4 des Zylindergehäuses 1 stehen axial vier Zapfen 21 vor.

Nachfolgend wird der in dem Zylindergehäuse 1 aufgenommene Zylinderkern 22 näher beschrieben, dessen Gestaltung insbesondere aus den Figuren 1 bis 3, 5 und 7 sowie 8 erkennbar ist. Der Zylinderkern 22 umfasst einen Kernabschnitt 23 und einen Kupplungsansatz 26 sowie einen Kragen 24 an dem dem Kupplungsansatz 26 entfernten Ende. In Richtung zum Kupplungsansatz 26 besitzt der Zylinderkern 22 eine um die Längsachse 2 umlaufende Ringnut 27 zum Eingriff des Federstabs 18. In dem Kernabschnitt 23 ist von der kragenseitigen Stirnfläche ausgehend ein Schlüsselkanal 25 zur Einführung eines Schlüssels vorhanden. Dieser steht mit Durchbrüchen in Verbindung, die zur Außenfläche des Kernabschnitts 23 offen sind. Die Durchbrüche nehmen vom Schlüssel zu betätigende Plättchen auf, die unter Federwirkung aus diesen austreten bzw. durch den Schlüssel in den Kernabschnitt 23 hineinverlagert werden können, so dass der Zylinderkern 22 um die Längsachse 2 im Zylindergehäuse 1 verschwenkt werden kann. In einer Ebene, die die Längsachse 2 enthält, ist in der Außenkontur des Kernabschnittes 23 und durch den Kragen 24 hindurch ein Führungskanal 28 angeordnet, der im Bereich des Kragens 24 einen ersten Kanalabschnitt 28a und an dem diesem entfernten Ende einen Kanalabschnitt 28b aufweist. Der Kanalabschnitt 28a dient zum Einführen des drahtförmigen Werkzeugs 29. Es tritt aus dem Kanalabschnitt 28b aus und kann in der Wechselstellung, in der der Kanalabschnitt 28a mit der Markierung 17 sich in einer übereinstimmenden Schwenkstellung befindet, über den Kanalabschnitt 28b in den Durchbruch 12 eingeführt und in Wirkverbindung zum Ende 20 des Federstabs 18 gebracht werden. Diese Anfangsposition ist insbesondere in den Figuren 1 und 2 zu erkennen. Durch Verschwenken des Zylinderkerns 22 mittels eines in den Schlüsselkanal 25 eingeführten Schlüssels wird das drahtförmige Werkzeug 29 verschwenkt und gelangt in Anlage zum Ende 20 der Stabfeder 18 und weiter in eine Position wie sie aus Figur 3 ersichtlich ist. In dieser sind die abgewinkelten Bereiche des Federstabs 18 in Anlage zu den Begrenzungsflächen 14, 15 der Vertiefung 13 gelangt, wodurch der Federstab 18 außer Eingriff zur Ringnut 27 am Kupplungsansatz 26 gelangt. Der Zylinderkern 22 kann, wie in Figur 7 dargestellt ist, aus dem Zylindergehäuse 1 herausgezogen werden. Der Federstab 18 wird durch einen, insbesondere aus den Figuren 1 sowie 5 und 6 ersichtlichen Adapter 30 gehalten, der in seinem Umfang eine Vertiefung 31 aufweist. Der Adapter 30 ist mit seinem Führungsabschnitt 32 in dem dritten Bohrungsabschnitt 9 gelagert und erhält durch diesen infolge eines relativ großen Durchmessers eine stabile Führung. Der Adapter 30 weist eine der Form des Kupplungsansatzes 26 angepasste Bohrung 37 auf, so dass er mit dem Kupplungsansatz 26 drehfest verbunden ist und bei entsprechender Verschwenkung des Zylinderkerns 22 mittels eines Schlüssels ebenfalls geschwenkt wird. Der Adapter 30 besitzt ferner einen Verbindungsabschnitt 33, an dem beispielsweise ein Schließhebel, Schließhaken oder dergleichen Riegelelement anschließbar ist. Der Adapter 30 ist durch ein relativ dünnes und damit kurzbauendes Halteelement 34, das ein Blechformteil ist, in seinem Sitz in der dritten Bohrungsstufe 9 sicher gehalten. Das Halteelement 34 besitzt Bohrungen, die entsprechend den Zapfen 21 am zweiten axialen Ende 4 des Zylindergehäuses 1 ausgebildet sind und wird von den Zapfen 21 nach Verformung festgelegt. Darüber hinaus besitzt das Halteelement 34 einen federnden Ansatz 35, der mit der Vertiefung 31 im Adapter 30 zusammenwirkt und zur Fixierung der Drehstellung des Zylinderkerns 22 dient. Zur Begrenzung der Schwenkbewegung des Adapters 30 sind dieser und das Halteelement 34 mit Anschlägen 38, 39 versehen. Über die Zuordnung des Halteelementes 34 in unterschiedlichen Schwenkpositionen zum Zylindergehäuse 1 kann die Drehstellung des Zylinderkerns 22 an verschiedene Anordnungspositionen des Schließzylinders angepasst werden. Durch die Nutzung der Schwenkbewegung des Zylinderkerns 22 bei eingeführtem Werkzeug 29 wird der Kraftaufwand für die Betätigung des Federstabs 18, um diesen in die entriegelte Position zu bringen, wesentlich verringert, wodurch die Handhabbarkeit verbessert wird. Darüber hinaus ist die gewählte Anordnung weniger empfindlich gegen Herstellungstoleranzen, da in Drehrichtung ein genügend großer Weg zur Verfügung gestellt werden kann, um ein sicheres Ausrasten des Federstabes 18 zu erzielen.

In Figur 9 ist eine weitere Ausführungsmöglichkeit für einen Schließzylinder dargestellt, der insbesondere im Zusammenhang mit der Verwendung bei aus Blech hergestellten Möbeln geeignet ist, wobei der Unterschied zur Ausführungsform gemäß Figuren 1 bis 8 lediglich darin besteht, dass die Flanschplatte entfällt und das Zylindergehäuse 101 mit einem entsprechenden Kragen versehen ist, der sich gegen die Frontfläche des Möbels anlegt. Die Axialsicherung wird durch das Halteelement 134 übernommen, das mit in Richtung zum ersten axialen Ende hin verlaufenden Halteschenkeln 36 versehen ist, die federnd sind und sich gegen die Rückfläche des Möbelteils legen, dem der Schließzylinder zugeordnet ist.

Durch die Verwendung eines dünnwandigen Halteelementes 34, 134 und insbesondere durch die besondere Anordnung und Führung des Adapters 30 im Zylindergehäuse 1 wird eine axial kurzbauende Gestaltung für die Baueinheit erreicht.

### Bezugszeichenliste

- 1, 101: Zylindergehäuse
- 2: Längsachse
- 3: Erstes axiales Ende
- 4: Zweites axiales Ende
- 5: Flanschplatte
- 6: Erster Bohrungsabschnitt
- 7: Erste Stufenfläche
- 8: Zweiter Bohrungsabschnitt
- 9: Dritter Bohrungsabschnitt
- 10: Zweite Stufenfläche
- 11: Zuhaltekanal
- 12: Durchbruch
- 13: Vertiefung
- 14: Begrenzungsfläche
- 15: Begrenzungsfläche
- 16: Ausnehmung
- 17: Markierung
- 18: Federstab
- 19: Ende
- 20: Ende
- 21: Zapfen
- 22: Zylinderkern
- 23: Kernabschnitt
- 24: Kragen
- 25: Schlüsselkanal
- 26: Kupplungsansatz
- 27: Ringnut
- 28: Führungskanal
- 28a, 28b: Kanalabschnitt
- 29: Werkzeug
- 30: Adapter
- 31: Vertiefung
- 32: Führungsabschnitt
- 33: Verbindungsabschnitt
- 34, 134: Halteelement
- 35: Federnder Ansatz
- 36: Halteschenkel
- 37: Bohrung
- 38: Anschlag
- 39: Anschlag

## Patentansprüche

1. Schließzylinder, umfassend
- ein Zylindergehäuse (1),
mit einem ersten axialen Ende (3) und einem zweiten axialen Ende (4) sowie einer Längsachse (2),
mit einem vom ersten axlälen Ende (3) ausgehenden ersten Bohrungabschnitt (6), der in einen dazu im Querschnitt reduzierten zweiten Bohrungsabschnitt (8) in Richtung zum zweiten axialen Ende (4) mit einer ersten Stufenfläche (7) übergeht, der wiederum in einem vom zweiten a-axialen Ende (4) ausgehenden dritten Bohrungsabschnitt (9) mit gegenüber dem zweiten Bohrungsabschnitt (8) vergrößerten Querschnitt unter Bildung einer zweiten Stufenfläche (10) endet,
wobei zwischen der ersten Stufenfläche (7) und der zweiten Stufenfläche (10) ein Durchbruch (12) zum Einführen eines Werkzeugs (29) verläuft, der zur zweiten Stufenfläche (10) hin mit einer in dieser angeordneten Vertiefung (13) in Verbindung steht, welche wiederum entfernt von dem Durchbruch (12) mit einer Ausnehmung (16) in Verbindung steht;
- einen gebogenen Federstab (18),
der mit einem Ende (19) in der Ausnehmung (16) festgelegt ist und in der Vertiefung (13) zum Durchbruch (12) geführt ist und mit seinem anderen Ende (20) diesen quert oder in diesen hineinragt, um mit einem eingeführten Werkzeug (29) in Wirkverbindung stehen zu können;
- einen Zylinderkern (22),
der einen in dem ersten Bohrungsabschnitt (6) gelagerten Kernabschnitt (23) besitzt,
der einen Kupplungsansatz (26) aufweist, der durch den zweiten Bohrungsabschnitt (8) hindurch und zumindest bis in den dritten Bohrungsabschnitt (9) reicht,
der in seinem Kupplungsansatz (26) eine Ringnut (27) zum Eingriff des Federstabs (18) aufweist, und
der einen Führungskanal (28) für das Einführen eines Werkzeugs (29) aufweist, dessen zur ersten Stufenfläche (7) weisendes Ende in eine zu dem Durchbruch (12) ausgerichtete Position durch Verstellen des Zylinderkems (22) bringbar ist; und
- einen Adapter (30),
der in dem dritten Bohrungsabschnitt (9) drehbar festgelegt ist und drehfest mit dem Kupplungsansatz (26) verbunden ist,
**dadurch gekennzeichnet,**
**dass** der Durchbruch (12) in Form eines gebogenen Schlitzes verläuft, der konzentrisch zur Längsachse (2) verlaufende Begrenzungsflächen aufweist, so dass bei eingeführten Werkzeug (29) durch Verschwenken des Zylinderkerns (22) mittels eines Schlüssels der Federstab (18) außer Eingriff zur Ringnut (27) am Kupplungsansatz (26) gelangt.

2. Schließzylinder nach Anspruch 1,
**dadurch gekennzeichnet,**
der Adapter (30) durch ein Halteelement (34, 134), das am Zylindergehäuse (1, 101) befestigt ist, in der dritten Bohrungsstufe (9) drehbar festgelegt ist.

3. Schließzylinder nach Anspruch 2,
**dadurch gekennzeichnet,**
**dass** das Halteelement (34, 134) einen federnden Ansatz (35) aufweist, der zum Eingriff mit einer Vertiefung (31) im Adapter (30) bestimmt ist.

4. Schließzylinder nach einem der Ansprüche 2 oder 3,
**dadurch gekennzeichnet,**
**dass** das Halteelement (134) Halteschenkel (36) aufweist, die zur Festlegung des Zylindergehäuses (101) an einem zu verschließenden dünnwandigen Bauteil zur Aufbewahrung von Gegenständen dienen.

5. Schließzylinder nach einem der Ansprüche 2 bis 4,
**dadurch gekennzeichnet,**
**dass** das Halteelement (34, 134) durch ein Blechformteil dargestellt ist.

6. Schließzylinder nach Anspruch 2,
**dadurch gekennzeichnet,**
**dass** das Halteelement (34, 134) und der Adapter (30) Anschläge (38, 39) zur Begrenzung der Drehbewegung des Adapters (30) aufweisen.

7. Schließzylinder nach Anspruch 1,
**dadurch gekennzeichnet,**
**dass** der Federstab (18) als Runddraht gestaltet ist.

8. Schließzylinder nach Anspruch 1,
**dadurch gekennzeichnet,**
**dass** der Führungskanal (28) in einer Ebene, die die Längsachse (2) enthält, verläuft.

## Claims

1. A locking cylinder comprising
- a cylinder housing (1)
having a first axial end (3) and a second axial end (4) as well as a longitudinal axis (2),
having a first bore portion (6) which starts from the first axial end (3) and which, towards the second axial end (4), by means of a stepped face (7), changes into a second bore portion (8) whose cross-section is reduced relative to the first bore portion (6) and which, in turn, ends in a third bore portion (9) which starts from the second axial end (4) and whose cross-section is increased relative to the second bore portion (8) while forming a second stepped face (10,
wherein, between the first stepped face (7) and the second stepped face (10), there extends an aperture (12) for introducing a tool (29), which aperture (12), towards the second stepped face (10), is connected to an indentation (13) which, in turn, is arranged in said second stepped face (10) and which, at a distance from the aperture (12) is connected to a recess (16),
- a bent spring bar (18)
which, by means of its one end (19) is fixed in the recess (16) and is guided in the indentation (13) towards the aperture (12) and, by means of its other end (20), traverses said aperture (12) or projects into same to be able to provide an effective connection with an introduced tool (29),
- a cylinder core (22)
which comprises a core portion (23) supported in the first bore portion (6), which comprises a coupling projection (26) which extends through the second bore portion (8) and at least extends into the third bore portion(9),
which, in its coupling projection (26), comprises an annular groove (27) to permit the engagement of the spring bar (18),
which comprises a guiding channel (28) for introducing a tool (29), whose end pointing towards the first stepped face (7) can be moved into a position aligned relative to the aperture (12) by resetting the cylinder core (22), and
- an adapter (30)
which is rotatably fixed in the third bore portion (9) and is connected in a rotationally fast way to the coupling projection (26),
**characterised in**
**that** the aperture (12) extends in the form of a bent slot which comprises delimiting faces extending concentrically relative to the longitudinal axis (2), so that, wfien the tool (29) has been introduced, by pivoting the cylinder core (22) by means of a key, the spring bar (18) is disengaged from the annular groove (27) in the coupling projection (26).

2. A locking cylinder according to claim 1,
**characterised in**
**that** the adapter (30) is rotatably fixed in the third bore step (9) by means of a holding element (34, 134) which is secured to the cylinder housing (1, 101).

3. A locking cylinder according to claim 2,
**characterised in**
**that** the holding element (34, 134) comprises a sprung projection (35) which is provided to engage an indentation (31) in the adapter (30).

4. A locking cylinder according to any one of claims 2 or 3,
**characterised in**
**that** the holding element (134) comprises holding arms (36) which serve for fixing the cylinder housing (101) to a lockable thin-walled component for storing objects.

5. A locking cylinder according to any one of claims 2 to 4,
**characterised in**
**that** the holding element (34, 134) is provided in the form of a formed plate metal part.

6. A locking cylinder according to claim 2,
**characterised in**
**that** the holding element (34, 134) and the adapter (30) comprise stops (38, 39) for limiting the rotational movement of the adapter (30).

7. A locking cylinder according to claim 1,
**characterised in**
**that** the spring bar (18) is provided in the form of round wire.

8. A locking cylinder according to claim 1,
**characterised in**
**that** the guiding channel (28) extends in a plane which contains the longitudinal axis (2).

## Revendications

1. Cylindre de fermeture, comprenant :
- un boîtier de cylindre (1),
avec une première extrémité axiale (3) et une seconde extrémité axiale (4) ainsi qu'un axe longitudinal (2),
avec un premier segment d'alésage (6) partant de la première extrémité axiale (3) qui se prolonge avec une première surface à gradin (7) par un deuxième segment d'alésage (8) ayant une section réduite dans la direction de la seconde extrémité axiale (4), lequel se termine par un troisième segment d'alésage (9) partant de la seconde extrémité axiale (4) ayant une section agrandie par rapport au deuxième segment d'alésage (8) en formant une deuxième surface à gradin (10),
dans lequel un percement (12) s'étend entre la première surface à gradin (7) et la deuxième surface à gradin (10) pour l'introduction d'un outil (29), lequel percement communique, en direction de la deuxième surface à gradin (10), avec une cavité (13) disposée dans celle-ci qui, elle-même, communique avec un creux (16) à distance du percement (12) ;
- une barre à ressort recourbée (18)
qui est fixée par une extrémité (19) dans le creux (16) et qui est guidée dans la cavité (13) vers le percement (12) et qui croise celui-ci avec son autre extrémité (20) ou qui fait saillie dans celui-ci pour pouvoir être raccordée activement avec un outil introduit (29) ;
- un noyau de cylindre (22),
qui comporte un segment de noyau (23) logé dans le premier segment d'alésage (6),
qui comporte un épaulement d'accouplement (26) qui traverse le deuxième segment d'alésage (8) et qui parvient au moins jusqu'au troisième segment d'alésage (9),
qui comporte dans son épaulement d'accouplement (26) une rainure annulaire (27) pour la prise de la barre à ressort (18), et
qui comporte un canal de guidage (28) pour l'introduction d'un outil (29) dont l'extrémité dirigée vers la première surface à gradin (7) peut être amenée dans une position orientée vers le percement (12) par le déplacement du noyau de cylindre (22) ; et
- un adaptateur (30),
qui est fixé de manière rotative dans le troisième segment d'alésage (9) et qui est raccordé de manière fixe avec l'épaulement d'accouplement (26),
**caractérisé en ce que**
le percement (12) s'étend sous forme d'une fente recourbée qui comporte des surfaces de limitation s'étendant concentriquement par rapport à l'axe longitudinal (2), de sorte que, lorsque l'outil (29) est introduit, la barre à ressort (18) est désengrenée de la rainure annulaire (27) dans l'épaulement d'accouplement (26) du fait du pivotement du noyau de cylindre (22) à l'aide d'une clé.

2. Cylindre de fermeture selon la revendication 1,
**caractérisé en ce que**
l'adaptateur (30) est fixé de manière rotative dans le troisième gradin d'alésage (9) au moyen d'un élément de retenue (34, 134) qui est fixé au boîtier de cylindre (1, 101).

3. Cylindre de fermeture selon la revendication 2,
**caractérisé en ce que**
l'élément de retenue (34, 134) comporte un épaulement élastique (35) qui est destiné à venir en prise avec une cavité (31) dans l'adaptateur (30).

4. Cylindre de fermeture selon l'une quelconque des revendications 2 ou 3,
**caractérisé en ce que**
l'élément de retenue (134) sert de montant de retenue (36) pour la fixation du boîtier de cylindre (101) dans un élément de construction à paroi mince à fermer à clé pour le stockage d'objets.

5. Cylindre de fermeture selon l'une quelconque des revendications 2 à 4,
**caractérisé en ce que**
l'élément de retenue (34, 134) est constitué par une pièce usinée en tôle.

6. Cylindre de fermeture selon la revendication 2,
**caractérisé en ce que**
l'élément de retenue (34, 134) et l'adaptateur (30) comportent des butées (38, 39) pour limiter le mouvement de rotation de l'adaptateur (30).

7. Cylindre de fermeture selon la revendication 1,
**caractérisé en ce que**
la barre à ressort (18) est configurée comme un fil de section circulaire.

8. Cylindre de fermeture selon la revendication 1,
**caractérisé en ce que**
le canal de guidage (28) s'étend dans un plan qui comprend l'axe longitudinal (2).
